# DEMANDE DE BREVET EUROPEEN

(11) **EP 1 420 129 A1**
(43) Date de publication de la demande: **19.05.2004**
(21) Numéro de dépôt: 03356172.1
(22) Date de dépôt: 06.11.2003
(51) Int. Cl.: E04H 4/12, F24H 1/06

(54) **Système de chauffage pour piscine**

(30) Priorité: 13.11.2002 FR 0214160
(71) Demandeur: C.S.A., 69630 Chaponost (FR)
(72) Inventeur: Perez, José Emmanuel, 69540 Irigny (FR); Granger, Igor Jacques, 69003 Lyon (FR)
(74) Mandataire: Myon, Gérard

(57) **Abrégé**

Dans ce système, un dispositif (4) d'élévation de la température de l'eau d'un bassin (B) est monté sur une unité (1) installée de façon non permanente au voisinage du bassin (B). Ce dispositif est relié au bassin par un conduit d'aspiration (32) et un conduit de refoulement dédiés.

Ce système comprend, en outre, un module (20) d'aspiration/refoulement qui peut être installé au voisinage immédiat du bassin (B) ou dans celui-ci et peut être raccordé au conduit d'aspiration et de refoulement précité (31, 32).

## Description

L'invention a trait à un système de chauffage pour piscine.

Dans le domaine des piscines de loisir, notamment des piscines dites « domestiques » ou « familiales », il est connu que la période d'utilisation d'une piscine dépend fortement des conditions météorologiques. Sous un climat tempéré, une piscine peut être utilisée pendant les mois d'été, soit généralement de mi-juin à fin août. Un système de chauffage de l'eau d'une piscine permet d'allonger la période d'utilisation d'une piscine mais le coût d'investissement et d'exploitation d'un tel système est souvent rédhibitoire, au point que la plupart des propriétaires de piscines domestiques ou familiales y renoncent.

Les systèmes de chauffage existants peuvent comprendre, comme source de chaleur, une chaudière à énergie fossile, de type fuel ou gaz, une chaudière électrique, une pompe à chaleur ou un panneau solaire.

Les panneaux solaires sont très peu répandus car ils occupent une place importante à proximité de la piscine, ce qui est généralement perçu comme peu esthétique. En outre, leurs coûts d'installation sont importants.

Les autres systèmes actuellement proposés sont installés dans le local technique de la piscine, en étant branchés en dérivation sur le circuit de filtration/traitement de l'eau du bassin. Ils nécessitent donc de réserver un emplacement suffisant dans le local technique de la piscine, ce qui augmente le coût de ce local. En outre, l'intervention de techniciens spécialisés est nécessaire pour installer et mettre en service ces systèmes connus, ce qui augmente le prix de revient de l'installation. Dans le cas des installations à énergie fossile, des moyens doivent être prévus pour acheminer le carburant jusqu'à la chaudière ou pour stocker ce carburant, alors qu'un entretien régulier est nécessaire pour limiter les risques d'incendie ou d'intoxication.

La plupart des systèmes connus utilisent le circuit de filtration/traitement de la piscine pour acheminer l'eau vers le dispositif de chauffage et renvoyer l'eau vers la piscine.

Si le chauffage d'une piscine est envisagé quelques années après sa mise en service, il est souvent délicat de modifier le circuit de filtration/traitement de l'eau et le local technique n'est pas forcément de taille suffisante pour permettre l'installation du système de chauffage. En outre, de nombreuses piscines commercialisées actuellement ne disposent pas d'un local technique, le dispositif de filtration pouvant être intégré dans un module immergé dans la piscine. Ceci concerne en particulier les piscines hors sol ou les piscines avec ensemble de filtration/traitement simplifié.

Enfin, dans les dispositifs connus, il est nécessaire de faire fonctionner la pompe de filtration/traitement pour agir sur la température de l'eau du bassin. En fonction de la température à atteindre pour l'eau du bassin, ceci peut générer de longues périodes de fonctionnement du système de filtration/traitement, ce qui joue sur la durée de vie de la pompe et peut solliciter inutilement les filtres associés. En particulier, il peut être nécessaire de chauffer l'eau de la piscine sans qu'il soit nécessaire de la traiter ou de la filtrer, et inversement.

Il est connu de DE-U-299 02 504 d'installer un système de chauffage d'une piscine sur un chariot équipé de roues et qui est destiné à être relié au bassin par deux tuyaux séparés dont les extrémités plongent dans la piscine et peuvent gêner les nageurs ou être manipulés par les enfants jouant dans la piscine, ce qui peut s'avérer dangereux.

C'est à ces inconvénients qu'entend particulièrement remédier l'invention en proposant un système de chauffage pour piscine dont l'installation et l'utilisation sont particulièrement simples, alors que son prix de revient est très attractif et qu'il peut fonctionner de façon sûre indépendamment du système de filtration/traitement de l'eau de la piscine.

Dans cet esprit, l'invention concerne un système de chauffage pour piscine comprenant un dispositif d'élévation de la température de l'eau du bassin de cette piscine, ce dispositif étant intégré à une unité installée de façon non permanente à proximité du bassin et relié au bassin par un conduit d'aspiration et un conduit de refoulement dédiés. Ce système est caractérisé en ce qu'il comprend, en outre, un module d'aspiration/refoulement apte à être installé au voisinage immédiat du bassin ou dans celui-ci et à être raccordé aux conduits d'aspiration et de refoulement précités.

Le dispositif d'élévation de la température de l'eau du bassin peut être une pompe à chaleur qui est avantageusement de type air/eau et fonctionne avec un très bon rendement énergétique, alors qu'elle doit être alimentée uniquement en courant électrique, par exemple par une rallonge mobile. En variante, tout particulièrement dans le cas de bassins de faible volume, le dispositif précité peut comprendre une résistance électrique. Le fait que les conduits d'aspiration et de refoulement sont dédiés signifie qu'ils sont indépendants du système de filtration/traitement de l'eau de la piscine, ce qui permet de faire fonctionner le système de chauffage indépendamment du système de filtration/traitement. Le fait que l'unité incorporant la pompe à chaleur est installée de façon non permanente permet de l'éloigner à volonté du bassin, en fonction de la longueur des conduits, lorsqu'elle doit fonctionner, et sans limitation lorsqu'elle ne doit pas fonctionner. Cette unité mobile n'a pas à être logée dans un local technique. Le module d'aspiration/refoulement facilite l'installation du système et évite que les conduits ne gênent les nageurs.

Selon des aspects avantageux mais non obligatoires de l'invention, ce système peut incorporer une ou plusieurs des caractéristiques suivantes :
- Le module a, en vue de côté, une forme de L renversé, avec la petite branche en appui sur la margelle du bassin et sa plus grande branche s'étendant globalement le long d'une paroi verticale de ce bassin et plongeant dans l'eau du bassin.
- Le module est pourvu de moyens de fixation sur un bord du bassin et associé à au moins une entretoise de compensation du déport de la margelle.
- Le module peut avoir une face extérieure bombée et pourvue d'orifices d'aspiration de l'eau du bassin, alors qu'il est pourvu d'une buse de refoulement disposée globalement en dessous de ces orifices lorsque le module est installé au voisinage du bassin ou dans celui-ci. En variante, le module peut avoir une face externe bombée et pourvue d'orifices de refoulement de l'eau provenant de la pompe à chaleur, le module étant également pourvu d'une crépine d'aspiration espacée des orifices précités.
- L'unité est mobile par roulage, notamment équipée de roues.
- L'unité est apte à être déplacée par portage.
- L'unité est habillée par une carrosserie dépourvue d'arête vive et de forme globalement arrondie, de telle sorte qu'elle n'est pas adaptée à servir de support ou de siège. Ainsi, l'unité, qui comprend la pompe à chaleur et son châssis, n'est pas dangereuse et a peu de chance d'être utilisée par des enfants dans le cadre d'un jeu.

L'invention sera mieux comprise et d'autres avantages de celle-ci apparaîtront plus clairement à l'aide de la description qui va suivre de trois modes de réalisation d'un système de chauffage pour piscine conformes à son principe, donnée uniquement à titre d'exemple est faite en référence aux dessins annexés dans lesquels :
- La figure 1 est une représentation schématique de principe d'un système de chauffage conforme à l'invention installé à proximité d'une piscine.
- La figure 2 est un schéma de fonctionnement du système de la figure 1 ;
- La figure 3 est une vue en perspective d'un module d'aspiration appartenant au système des figures 1 et 2 et installé sur le bord du bassin d'une piscine ;
- La figure 4 est une coupe selon la ligne IV-IV à la figure 3 ;
- La figure 5 est une vue de face du module de la figure 3 ;
- La figure 6 est une coupe selon la ligne VI-VI à la figure 5 ;
- La figure 7 est une vue analogue à la figure 6 pour un système conforme à un second mode de réalisation de l'invention
- La figure 8 est une représentation schématique de principe d'un système de chauffage conforme à un troisième mode de réalisation de l'invention et
- La figure 9 est une vue en perspective du module d'aspiration/refoulement du système de la figure 8.

Le système de chauffage représenté aux figures 1 à 6 est destiné à être installé, de façon non permanente, à proximité du bassin B d'une piscine. Ce système comprend une unité mobile 1 pourvue de deux roues 2, dont une seule est visible à la figure 1, et équipée d'une carrosserie 3 protégeant une pompe à chaleur 4 montée sur un châssis 5.

Une poignée 6 est reliée au châssis 5 et se.prolonge par un pied 7 permettant de maintenir l'élément 1 en appui sur la surface S du sol conjointement avec les roues 2.

La pompe à chaleur 4 comprend un échangeur 11 formant condenseur, un détendeur 12, un second échangeur 13 formant évaporateur associé à un ventilateur 14 et un compresseur 15. Les éléments 11, 12, 13 et 15 sont reliés en série par un circuit 16 de circulation en boucle fermée de fluide calorifique entre ces éléments.

L'échangeur-condenseur 11 est, par ailleurs, relié à un module 20 d'aspiration/refoulement monté à proximité immédiate du bassin B, partiellement en appui sur la margelle M du bassin et plongeant dans l'eau du bassin.

La liaison entre le module 20 et la pompe à chaleur 4 située à l'intérieur de l'unité 1 est réalisée grâce à deux tuyaux souples 31 et 32 dont le trajet est adapté aux positions relatives des éléments 1 et 20 et de l'environnement de la piscine, notamment de la présence de végétation ou d'obstacles à contourner, tels que des murets.

Des raccords rapides 31a, 31b, 32a et 32b, sont respectivement prévus aux extrémités des tuyaux 31 et 32, du côté du module 20 et du côté de l'unité 1.

A l'intérieur de l'unité 1, deux canalisations 33 et 34 permettent de relier respectivement les raccords rapides 31b et 32b à l'échangeur 11. Une pompe 35 est montée sur la canalisation 34 et permet de faire circuler l'eau du bassin vers l'échangeur 11, à travers le module 20, le tuyau 32 et la canalisation 34. L'eau provenant de l'échangeur 11 est alors refoulée vers le bassin à travers la canalisation 33, le tuyau 31 et le module 20.

Les flèches E et E' représentent l'écoulement de l'eau respectivement dans le circuit d'aspiration et dans le circuit de refoulement, alors que les flèches F représentent l'écoulement du fluide caloporteur dans la pompe à chaleur 4.

Un capteur de température 36 est monté sur la canalisation 34 en amont de la pompe 35 et est relié à une unité 37 de régulation qui permet de commander, entre autres, la pompe 35, le compresseur 15 et le ventilateur 14.

Le module 20 comprend un corps en matière plastique 21 présentant, en vue de côté ou dans le plan de coupe de la figure 4, une forme globalement en L renversé dont la plus petite branche repose sur la margelle M alors que sa plus grande branche plonge dans le bassin.

En fonction du déport d de la margelle par rapport à la cloison verticale C du bassin, une ou plusieurs entretoises 22 sont intercalées entre le corps 21 et la cloison C afin que la partie principale ou grande branche du L formé par le module 20, qui pénètre dans l'eau, soit globalement verticale.

La forme et les dimensions de la ou des entretoises 22 sont choisies pour permettre de raccorder le module 20 au bord du bassin en évitant que les baigneurs puissent prendre prise sur le module ou se coincer les doigts dans l'interstice existant entre le module 20 et la cloison C. Cette ou ces entretoises permettent également d'éviter la création d'une zone morte entre le module et la cloison C, zone dans laquelle pourraient s'accumuler des impuretés et qui serait difficile à nettoyer.

A l'intérieur du module 20, le tuyau 31 se prolonge par un conduit 23 qui débouche par une buse 24 en partie basse du module 20, c'est-à-dire à une profondeur p suffisante pour que l'eau chauffée dans l'unité 1 se mélange à l'eau située dans le bas du bassin qui est la plus fraîche puisqu'elle subit moins le rayonnement solaire. En outre, le fait d'envoyer l'eau chauffée vers le fond du bassin favorise la destratification de la température du bassin.

Le module 20 est pourvu de pattes 25 de fixation sur la margelle M, ce qui garantit son immobilisation à proximité immédiate du bassin B, sans risque de le voir tomber dans ce bassin.

Le module 20 est également pourvu d'un capot externe 26 définissant avec le corps 21 le volume intérieur du module 20. Ce capot 26 est percé, sur une partie substantielle de sa hauteur, d'orifices 27 permettant d'aspirer l'eau dans le bassin B. La dimension des orifices 27 est suffisamment petite pour empêcher qu'un enfant ne risque de s'y coincer les doigts. Le capot 26 et les orifices 27 constituent ainsi une crépine d'aspiration vers le volume intérieur du module 20 qui est raccordé au tuyau 32 par le raccord 32a.

Dans sa partie basse 28, le capot 26 est dépourvu d'orifices tels que les orifices 27 afin d'éviter d'aspirer de l'eau provenant de la buse 24. La partie basse 28 permet donc de séparer l'écoulement E vers la pompe à chaleur 4 de l'écoulement E' qui en provient.

Le capot 26 a une forme extérieure bombée dépourvue d'arête vive, de sorte qu'il ne risque pas de blesser un nageur ou un piéton qui viendrait à entrer en collision avec lui. Le capot 26 assure une filtration grossière et permet d'arrêter des débris tels que des feuilles. Ce capot peut être prévu démontable, afin de faciliter son nettoyage.

Le module 20 peut être installé à demeure sur le bord du bassin B et les raccords 31a et 32a permettent de déconnecter aisément les tuyaux 31 et 32 lorsque l'utilisation du système de chauffage n'est pas opportune, notamment pendant l'hivernage de la piscine ou pendant les mois les plus chauds au cours desquels il n'est pas nécessaire de chauffer l'eau du bassin.

En variante, le module 20 est installé de façon amovible et est retiré lorsqu'on n'utilise pas le système de chauffage.

L'unité mobile 1 peut être aisément déplacée en exerçant sur la poignée 6 un effort F₁ dirigé vers le bas et qui permet de soulever le pied 7 par rapport à la surface du sol S et de faire rouler l'unité 1 sur ses roues 2. Ceci permet de déplacer l'unité 1 jusqu'à un lieu de stockage pour les périodes où elle n'est pas utilisée.

Les tuyaux 31 et 32 peuvent être portés jusqu'au lieu de stockage. Selon une variante non représentée de l'invention, un système d'enroulement des tuyaux 31 et 32 peut être prévu sur l'unité 1.

Par ailleurs, les roues 2 sont pourvues d'un système de frein non représenté qui assure une immobilisation efficace de l'élément 1 lorsque aucun effort n'est exercé sur la poignée 6. On peut, par exemple, prévoir que le système de frein peut être commandé à la main, à partir de la poignée 6, ceci permettant de libérer les roues 2 lorsqu'il convient de déplacer l'élément 1.

Compte tenu du poids des éléments 11 à 16, et 33 à 37, le châssis 5 est avantageusement constitué par une structure métallique, par exemple en tôles et profilés d'aluminium rivetés.

Afin d'éviter les risques de court-circuit, voire les risques d'électrocution, l'élément 1 a un indice de protection de type IPX7 (protection contre l'immersion) ou IPX5 (protection contre l'aspersion) classe 2 (double isolation). Son alimentation électrique, au moyen d'un cordon 8, est protégée avec un disjoncteur différentiel de type « 30 mA » disposé en amont de la prise sur laquelle est branché ce cordon.

Les tuyaux 31 et 32 peuvent être rassemblés de façon à être jumelés sur l'essentiel de leur longueur. Ils peuvent également être disposés indépendamment l'un de l'autre en suivant des trajets globalement parallèles. Ces tuyaux 31 et 32 sont suffisamment longs pour que l'élément 1 puisse être installé à une distance du bassin B supérieure ou égale à celle prévue par la norme NF C 15-100. Ces tuyaux ont un diamètre suffisant pour ne pas générer de pertes de charge trop importantes entre le module 20 et la partie de l'élément 1 constituée des canalisations 33 et 34 et de l'échangeur 11. Les tuyaux 31 et 32 sont, en outre, prévus pour résister à l'écrasement, notamment pour résister au poids des nageurs circulant à pied autour du bassin B.

On note que la pompe à chaleur 4 et l'unité de régulation associée 37 peuvent être de types simplifiés, ce qui réduit le prix de revient du système. En effet, il n'est pas nécessaire d'éviter les cycles courts de mise en marche du compresseur 15 car l'inertie thermique du bassin B est importante. En outre, compte tenu des températures de fonctionnement habituelles du système, il n'est pas nécessaire de gérer une fonction de dégivrage de l'échangeur-évaporateur 13. Il n'est pas non plus nécessaire de prévoir une inversion du cycle de fonctionnement de la pompe 4 car celle-ci n'est pas utilisée pour le refroidissement de l'eau du bassin B.

En revanche, il est possible d'envisager une fonctionnalité propre au système de chauffage, à savoir un fonctionnement de la pompe à chaleur 4 avec une vitesse de ventilation réduite, ce qui permet de diminuer le niveau sonore de fonctionnement du système.

Dans le second mode de réalisation de l'invention représenté à la figure 7, les éléments analogues à ceux du premier mode de réalisation portent des références identiques augmentées de 100. Le module 120 d'aspiration refoulement de ce mode de réalisation diffère du précédent en ce que son capot externe 126 est pourvu d'orifices 127 de décharge de l'eau provenant de la pompe à chaleur, alors qu'une crépine d'aspiration 124 est reliée par un conduit 129 à un tuyau flexible du type du tuyau 32 du premier mode de réalisation. Ce mode de réalisation permet de réaliser grâce au module 120 une fonction d'hydro-massage et/ou une fonction de nage à contre-courant pour animer le bassin B.

Dans le troisième mode de réalisation de l'invention représenté aux figures 8 et 9, les éléments analogues à ceux du premier mode de réalisation portent des références identiques augmentées de 200.

L'unité 201 de ce mode de réalisation est pourvue de pieds 202 et est destinée à être posée sur la surface du sol S à proximité du bassin B d'une piscine. L'unité 201 peut être déplacée en la portant. Elle est installée de façon non permanente à proximité du bassin.

Elle inclut une pompe à chaleur 204 qui est reliée par deux conduit 231 et 232 à un module 220 plus particulièrement visible à la figure 9.

Ce module 220 est destiné à être immergé dans le bassin B en étant relié par un cordon 240 à un lest 241 qui repose sur le fond du bassin B, alors que les tuyaux souples 231 et 232 traversent un flotteur 242 évitant que le module 220 ne s'enfonce trop profondément sous la surface de l'eau présente dans le bassin B.

La surface extérieure 226 du module 220 est cylindrique à génératrice circulaire et est pourvue d'orifices 227 d'aspiration de l'eau du bassin B comme représenté par les flèches E. Une buse de refoulement 224 est disposée en partie basse du module 220 et raccordée au tuyau 231 par un conduit 223. L'écoulement en provenance de la buse 224 est représenté par la flèche E'.

Le module 220 est installé de façon amovible dans la bassin B lorsqu'il convient de chauffer l'eau de la piscine. Il peut aisément en être retiré, avec les éléments 241 et 242 ou en laissant en place le lest 241.

Le module 220 peut être également utilisé en sens inverse, les orifices 227 étant alors utilisés comme orifices de refoulement, alors que la buse 224 est utilisée comme une crépine d'aspiration.

Le système de l'invention présente l'avantage de pouvoir être installé aisément par un néophyte, l'essentiel des travaux étant réalisé lorsque le module 20, 120 ou 220 est en place sur le bord du bassin B ou dans celui-ci.

L'invention a été représentée lors de sa mise en oeuvre avec une pompe à chaleur. Elle peut cependant être utilisée avec d'autres types de dispositif d'élévation de la température de l'eau d'un bassin, notamment avec un dispositif comprenant une résistance électrique, tout particulièrement adapté aux piscines de petites tailles. D'autres modifications peuvent être envisagées sans sortir du cadre de la présente invention défini par les revendications ci-annexées.

## Revendications

1. Système de chauffage pour piscine comprenant un dispositif (4 ; 204) d'élévation de la température de l'eau du bassin d'une piscine intégré à une unité (1 ; 201) installée de façon non permanente à proximité du bassin, ledit dispositif étant relié au bassin (B) par un conduit d'aspiration (32 ; 232) et un conduit de refoulement (31 ; 231) dédiés, **caractérisé en ce qu'**il comprend, en outre, un module (20 ; 120 ; 220) d'aspiration/refoulement apte à être installé au voisinage immédiat dudit bassin (B) ou dans celui-ci et à être raccordé auxdits conduits d'aspiration et de refoulement (31, 32 ; 231, 232).

2. Système selon la revendication 1, **caractérisé en ce que** ledit module (20 ; 120) a, en vue de côté, globalement une forme de L renversé, avec sa petite branche en appui sur la margelle (M) du bassin et sa grande branche s'étendant globalement le long d'une paroi verticale (C) du bassin et plongeant dans l'eau du bassin.

3. Système selon l'une des revendications précédentes, **caractérisé en ce que** ledit module est pourvu de moyens (25) de fixation sur un bord (M) dudit bassin (B) et associé à au moins une entretoise (22) de compensation du déport (d) de la margelle (M) du bassin.

4. Système selon l'une des revendications précédentes, **caractérisé en ce que** ledit module (20 ; 220) a une face externe (26 ; 226) bombée et pourvue d'orifices (27 ; 227) d'aspiration (E) de l'eau du bassin (B), ledit module étant pourvu d'une buse (24 ; 224) de refoulement (E') disposée globalement en dessous (p) desdits orifices lorsque ledit module est installé au voisinage du bassin ou dans celui-ci.

5. Système selon l'une des revendications 1 à 3, **caractérisé en ce que** ledit module (120 ; 220) a une face externe (126 ; 226) bombée et pourvue d'orifices (127 ; 227) de refoulement (E') de l'eau provenant de ladite pompe à chaleur (4 ; 204), ledit module étant pourvu d'une crépine (124 ; 224) d'aspiration (E) espacée desdits orifices.

6. Système selon l'une des revendications précédentes, **caractérisé en ce que** ledit module (20 ; 120) est installé à demeure sur le bord dudit bassin (B).

7. Système selon l'une des revendications 1 à 6, **caractérisé en ce que** ledit module (20 ; 120 ; 220) est installé de façon amovible.

8. Système selon l'une des revendications précédentes, **caractérisé en ce que** ladite unité (1) est mobile par roulage, notamment équipée de roues (2).

9. Système selon l'une des revendications 1 à 7, **caractérisé en ce que** ladite unité (201) est apte à être déplacée par portage.

10. Système selon l'une des revendications précédentes, **caractérisé en ce que** ladite unité (1) est habillée par une carrosserie (3) dépourvue d'arêtes vives et de forme globalement arrondie, de telle sorte qu'elle n'est pas adaptée à servir de support ou de siège.
